# FASCICULE DE BREVET EUROPEEN

(11) **EP 0 041 412 B1**
(45) Date de publication et mention de la délivrance du brevet: **14.03.1984**
(21) Numéro de dépôt: 81400653.2
(22) Date de dépôt: 24.04.1981
(51) Int. Cl.: B65D 83/14

(54) **Capot de distribution pour récipient pressurisé et ensemble correspondant**
Abgabekappe für Druckbehälter und korrespondierender Komplex
Dispensing cap for a pressurised container, and corresponding combination

(30) Priorité: 30.05.1980 FR 8012112; 23.01.1981 FR 8101221; 10.02.1981 FR 8102605
(43) Date de publication de la demande: 09.12.1981
(73) Titulaire: L'OREAL, 75008 Paris (FR)
(72) Inventeur: Goncalves, Antonin, F-95410 Groslay (FR)
(74) Mandataire: Peuscet, Jacques

## Description

La présente invention concerne un capot de distribution destiné à être associé à un récipient pressurisé classique du type »bombe-aérosol«.

Les capots de distribution connus et utilisés jusqu'ici sont généralement réalisés en deux parties, l'une fixe, l'autre mobile. La partie fixe est formée par un corps de capot qui est fixé, notamment par encliquetage, sur le récipient pressurisé associé. La partie mobile des caports de distribution se présente sous la forme d'un bouton-poussoir disposé au moins partiellement à l'intérieur du corps de capot et coopérant avec l'organe de sortie de la valve d'éjection du récipient pressurisé. La valve est le plus souvent disposée sur une coupelle elle-même fixée par un bourrelet annulaire de sertissage sur la partie supérieure du corps de récipient. De façon classique, le bouton-poussoir comporte, à sa partie supérieure, une languette sur laquelle agit l'utilisateur pour provoquer l'ouverture de la valve; à sa partie inférieure, il comporte une canalisation coudée en équerre dont la branche axiale vient coopérer avec l'organe de sortie de la valve et dont la branche radiale se termine par une buse d'éjection disposée au droit d'une fenêtre pratiquée dans la paroi latérale du corps de capot.

Les capots de distribution de ce genre peuvent être réalisés soit d'une seule pièce, soit en deux pièces séparées, par moulage de matière plastique. S'agissant de capots moulés d'une seule pièce, le bouton-poussoir est, selon une première possibilité, articulé au moyen d'une charnière venue de moulage, par rapport au corps fixe du capot. Ce type de capot présente généralement une jupe intérieure coaxiale par rapport à la paroi latérale extérieure du corps de capot; la jupe précitée est pourvue d'organes, tels que des ergots ou un jonc périphérique, permettant la fixation par encliquetage du corps de capot sur le bourrelet de sertissage de la coupelle porte-valve du récipient pressurisé. Selon une seconde possibilité illustrée par le brevet français 2300717 de la société déposante, le bouton-poussoir n'est plus articulé par rapport au corps de capot mais est monté à coulissement selon l'axe de la valve du récipient pressurisé, à l'intérieur d'une cheminée centrale ménagée dans le corps du capot; au démoulage, le bouton-poussoir considéré est relié par des attaches cassables, venues de moulage, à la paroi du corps de capot.

Toutefois, quel que soit le mode de réalisation envisagé, les capots de distribution ci-dessus soulèvent deux sortes de difficultés l'une au moulage, l'autre à la mise en place du capot sur le récipient pressurisé associé. En effet, les capots de présentation, surtout s'ils sont moulés d'une seule pièce, ont une configuration complexe requérant des moules coûteux à fabriquer et compliquant les opérations de démoulage. En outre, la plupart des capots de distribution actuels ne se prêtent pas bien, en raison de leur conception, à une mise en place automatique, quasiment sans intervention manuelle sur les récipients pressurisés.

On a déjà proposé dans le brevet des Etats-Unis d'Amérique 3 661 300, un capot de distribution réalisé en deux parties, l'une fixe, l'autre mobile, la partie fixe comprenant un corps de capot pourvu de moyens assurant son maintien par rapport au récipient pressurisé, la partie mobile consistant en un bouton-poussoir coopérant avec l'organe de sortie de la valve, une fenêtre étant pratiquée dans la paroi latérale du corps de capot au droit de la buse d'éjection du bouton-poussoir. La partie fixe du capot comprend un manchon emboîté à l'intérieur du corps de capot, ledit manchon venant en appui sur un élément du récipient pressurisé, des moyens étant prévus pour assurer le positionnement angulaire du corps de capot par rapport au manchon. Au moment de la fabrication, le bouton-poussoir est réalisé d'une seule pièce avec le manchon, mais au moment de la mise en place du corps de capot sur le manchon, le bouton-poussoir est désolidarisé du manchon par deux trocarts qui viennent couper les languettes qui rattachent le bouton-poussoir au manchon. Le bouton-poussoir se trouve alors posé sur le tube de valve et son axe de pivotement est maintenu vers le haut grâce à des encoches prévues dans les ailes internes du corps de capot. Le manchon, qui assure le centrage du corps de capot, est accroché sur le bourrelet de sertissage de la coupelle de valve et centré sur celle-ci. Un tel capot permet une mise en place simple et rapide, pouvant faire l'objet d'une mécanisation poussée, sur un récipient pressurisé. Cependant, ce capot présente plusieurs inconvénients: en premier lieu, l'axe du bouton-poussoir se trouve nécessairement dans une zone assez proche de l'axe du capot et du tube de sortie de valve, de sorte que lors du fonctionnement, la tige de sortie de valve est soumise à une flexion, ce qui est préjudiciable pour le bon fonctionnement de la valve; en second lieu, le prix de revient du capot est assez élevé pour deux raisons: d'une part, le corps de capot présente obligatoirement deux ailettes internes qui s'étendent depuis la paroi supérieure jusqu'au niveau de l'axe d'articulation, ce qui exige une quantité de matière importante et, d'autre part, il est nécessaire de respecter les tolérances serrées pour qu'au montage du corps de capot sur le manchon, on obtienne la coupe des languettes au moyen des trocarts sans détériorer l'articulation prévue pour le bouton-poussoir; en troisième lieu, la manoeuvre du bouton-poussoir s'effectue obligatoirement par un orifice de la paroi latérale du capot, ce qui est inesthétique et ne permet pas la mise en place d'une plaque d'inviolabilité.

La présente invention vise à proposer un capot de distribution qui non seulement permette une mise en place simple, rapide et mécanisable sur un récipient pressurisé mais qui, en outre, évite tous les inconvénients présentés par la capot décrit dans le brevet des Etats-Unis d'Amérique 3 661 300.

La présente invention a donc pour objet un capot de distribution destiné à être associé à un récipient pressurisé du type »bombe aérosol«, ce récipient étant réalisé en deux parties, l'une fixe et l'autre mobile, la partie fixe du capot comprenant, en premier lieu, un corps de capot pourvu de moyens assurant son maintien par rapport au récipient pressurisé et, en deuxième lieu, un manchon, qui est emboîté à l'intérieur dudit corps de capot, vient sensiblement en appui sur un élément du récipient pressurisé et comporte des organes assurant son centrage par rapport à la coupelle de valve du récipient, des moyens étant prévus pour assurer le positionnement angulaire dudit corps de capot par rapport audit manchon, la partie mobile du capot de distribution consistant en un bouton-poussoir, qui coopère avec l'organe de sortie de la valve d'éjection du récipient associé, ledit bouton-poussoir comportant une buse d'éjection à une canalisation, qui met en communication l'organe de sortie de la valve avec ladite buse, ledit bouton-poussoir étant moulé d'une seule pièce avec le manchon et étant manoeuvrable grâce à une ouverture pratiquée dans la paroi du corps de capot, une fenêtre étant pratiquée dans la paroi latérale du corps de capot au droit de la buse d'éjection du bouton-poussoir, caractérisé par le fait que l'ouverture permettant la manoeuvre du bouton-poussoir est pratiquée dans la paroi supérieure du capot, le bouton-poussoir formant avec le manchon une pièce unique et étant articulé par rapport audit manchon au moyen d'une charnière d'articulation, le manchon comportant, vu de l'extérieur, d'une part, deux parties concaves opposées, destinées à venir en appui sur le bourrelet de sertissage de la coupelle porte-valve et, d'autre part, deux parties convexes en arc de cercle, de même rayon et diamétralement opposées, le diamètre extérieur des deux parties convexes précitées étant sensiblement égal, au jeu près, au diamètre intérieur de la paroi latérale cylindrique du corps de capot, pour assurer le centrage dudit corps de capot sur le manchon, l'une de ces parties convexes étant reliée au bouton-poussoir par la charnière d'articulation précitée.

Dans un mode préféré de réalisation, le corps de capot comporte des organes permettant de limiter le débattement du bouton-poussoir autour de sa charnière d'articulation dans le sens opposé à celui qui correspond à l'ouverture de la valve, ces organes consistant en au moins une butée latérale solidaire du bouton-poussoir et destinée à coopérer avec la bordure inférieure d'une aile de guidage du corps de capot; au démoulage, le bouton-poussoir est maintenu fixe à l'intérieur du manchon au moyen d'une attache cassable venue de moulage; le corps de capot comporte intérieurement des organes assurant le guidage du bouton-poussoir dans un plan passant par l'axe de coulissement de l'organe de sortie de la valve et perpendiculaire à l'axe de la charnière d'articulation; les organes de guidage du bouton-poussoir sont constitués par deux ailes entre lesquelles s'engage le bouton-poussoir, lesdites ailes étant disposées de part et d'autre de la fenêtre du corps de capot, au droit de laquelle est disposée la buse d'éjection du bouton-poussoir; l'ouverture prévue dans la paroi du corps de capot, pour permettre la manoeuvre du bouton-poussoir, est pratiquée dans la paroi supérieure dudit corps de capot et est obturée par une plaque d'inviolabilité reliée, par des attaches cassables venues de moulage, à ladite paroi supérieure; ladite plaque d'inviolabilité peut être pourvue d'une patte déformable permettant, pour un test d'épreuve, la manoeuvre du bouton-poussoir sans arrachage de ladite plaque.

Dans une première variante, le corps de capot comporte, à sa base, un élément d'encliquetage, qui coopère avec un élément d'encliquetage correspondant porté par la paroi du récipient pressurisé; les moyens permettant le positionnement angulaire du corps de capot par rapport au manchon assure simultanément la mise en appui du manchon sur le bourrelet de sertissage de la coupelle porte-valve du récipient; les moyens permettant le positionnement angulaire du corps de capot par rapport au manchon comprennent au moins un ergot prévu en relief à l'intérieur de la paroi latérale du corps de capot et au moins un cran pratiqué sur le manchon et destiné à recevoir l'ergot précité; les organes de centrage du capot sont constitués de deux tétons sensiblement parallèles à l'axe du manchon et faisant saillie sur les deux parties concaves dudit manchon, les deux tétons précités s'emboîtant à l'intérieur de la coupelle porte-valve du récipient; la paroi latérale du corps de capot est pourvue d'un jonc annulaire discontinu s'encliquetant à l'intérieur d'une gorge périphérique pratiquée sur le corps du récipient.

Dans une seconde variante, le manchon comporte des moyens permettant son accrochage sur le bourrelet de sertissage de la coupelle porte-valve du récipient; les moyens d'accrochage du manchon comprennent au moins deux fourches à l'intérieur desquelles s'engage le bourrelet de sertissage de la coupelle porte-valve; les deux fourches d'accrochage sont sensiblement symétriques par rapport à l'axe du manchon, les ailes intérieures desdites fourches coopérant avec la paroi périphérique intérieure du bourrelet de sertissage; l'aile extérieure de chaque fourche d'accrochage a un profil courbe épousant sensiblement le profil courbe convexe du bourrelet de sertissage et se termine par un jonc venant s'encliqueter à l'intérieur d'une gorge de périphérie ménagée dans la zone de raccordement du bourrelet de sertissage avec le corps de récipient, lorsque le manchon se trouve sensiblement en appui sur ledit bourrelet de sertissage; le corps de capot est fixé par encliquetage sur le manchon; la paroi latérale du corps de capot comporte au moins un cran intérieur coopérant avec la bordure périphérique du manchon, qui vient en appui sur le bourrelet de sertissage de la coupelle porte-valve, lorsque la bordure périphérique opposée dudit manchon vient sensiblement en butée contre un élément solidaire du corps de capot; les deux ailes du guidage du corps de capot s'engagent à l'intérieur de deux entailles pratiquées sur les parties courbes convexes du manchon et constituent l'élément de corps de capot contre lesquelles vient sensiblement en butée le manchon.

La présente invention a également pour objet un ensemble formé d'un récipient pressurisé du type »bombe aérosol« et d'un capot de distribution tel que ci-dessus défini. Dans un mode préféré de réalisation de l'ensemble selon l'invention, la paroi latérale du corps de capot comporte un jonc venant s'encliqueter à l'intérieur d'une gorge périphérique prévue sur le corps du récipient pressurisé et le récipient pressurisé associé est obtenu par matriçage et formage d'une pastille métallique, ledit récipient étant formé en ogive dans sa zone, qui est opposée à son fond, une coupelle porte-valve étant fixée par sertissage à l'extrémité de l'ogive; la gorge périphérique est ménagée sur le récipient pressurisé dans la zone de raccordement de l'ogive avec la paroi latérale cylindrique du corps de récipient.

Pour mieux faire comprendre l'objet de la présente invention, on va en décrire ci-après, à titre d'exemple purement illustratif et non limitatif, deux modes de réalisation représentés sur le dessing annexé.

Sur ce dessin:
- la figure 1 est une coupe axiale représentant la partie supérieure d'un récipient pressurisé associée à un capot de distribution selon le premier mode de réalisation de l'invention, le manchon étant maintenu en appui contre le bourrelet de sertissage de la coupelle porte-valve au moyen du corps de capot encliqueté sur le corps du récipient, la vue de la figure 1 étant une coupe selon I-I de la figure 2;
- la figure 2 est une coupe selon II-II de la figure 1;
- la figure 3 est une vue en perspective de l'ensemble (bouton-poussoir-manchon) équipant le capot des figures 1 et 2;
- la figure 4 est une coupe axiale du corps de capot, selon IV-IV de la figure 5;
- la figure 5 est une coupe selon V-V de la figure4;
- la figure 6 est une coupe axiale d'un capot de distribution selon le deuxième mode de réalisation de l'invention, le corps du capot étant encliqueté sur le manchon qui est lui-même fixé par encliquetage sur le bourrelet de sertissage de la coupelle porte-valve, la partie supérieure du récipient pressurisé associé étant représentée en traits mixtes, la vue de la figure 6 étant une coupe selon VI-VI de la figure 7;
- la figure 7 est une coupe selon VII-VII du capot de la figure 6;
- la figure 8 est une vue en perspective de l'ensemble (bouton-poussoir/manchon) du capot des figures 6 et 7;
- la figure 9 est une coupe axiale du corps de capot selon IX-IX de la figure 10;
- la figure 10 est une coupe selon X-X de la figure 9, et
- la figure 11 est une coupe partielle selon XI-XI de la figure 6.

En se référant aux figures 1 à 5, on voit que l'on a désigné par 1 dans son ensemble, un récipient pressurisé du type »bombe aérosol« obtenu, par exemple, par matriçage et formage d'une pastille d'aluminium. Le récipient 1 comporte un fond (non représenté), une paroi latérale cylindrique 2 et une partie supérieure 3 en forme d'ogive. Une coupelle porte-valve 4 est fixée à l'extrémité de l'ogive 3 par un bourrelet annulaire de sertissage 5. Dans la partie centrale de la coupelle 4, se trouve disposée une valve dont l'organe de sortie consiste en un tube 6 pouvant coulisser selon son axe. Dans la zone de raccordement entre la paroi latérale cylindrique 2 du récipient et l'ogive 3, est pratiquée une gorge périphérique de retenue 7.

Sur la partie supérieure du récipient pressurisé 1 de type connu vient s'adapter un capot de distribution constitué de deux pièces moulées en matière plastique: d'une part, un corps de capot désigné par 10 dans son ensemble et, d'autre part, un ensemble moulé d'une seule pièce et formé d'un bouton-poussoir 20 et d'un manchon 30.

Le bouton-poussoir 20 comprend à sa partie supérieure une languette 21 s'étendant radialement à l'intérieur de la paroi cylindrique 11 du corps de capot 10. Les côtés longitudinaux de la languette 21 sont légèrement convergents en direction de la buse d'éjection 22 du bouton-poussoir.

A sa partie inférieure, le bouton-poussoir 20 comporte une canalisation en équerre dans la branche axiale 23 de laquelle vient s'emboîter le tube de sortie 6 de la valve; la branche radiale 24 de la canalisation en équerre se termine par la buse ou orifice d'éjection 22 débouchant sur une paroi frontale 25 du bouton-poussoir. Sur chacun des côtés longitudinaux de la languette 21 est prévue en relief une butée latérale 26. Le bouton-poussoir 20 est logé à l'intérieur du manchon 30 (figure 3) dont l'axe est confondu avec celui du tube de sortie 6 de la valve. Le manchon 30 est venu de moulage avec le bouton-poussoir 20; vu de l'extérieur, il comporte deux parties convexes 31 a, 31 b en arc de cercle de même rayon et diamétralement opposées; le diamètre extérieur des deux parties convexes 31 a, 31 b est sensiblement égal, au jeu près, au diamètre intérieur de la paroi latérale cylindrique 11 du corps de capot. Deux entailles trapézoïdales 32, 33, sont pratiquées sur les deux parties courbes convexes 31 a, 31 b du manchon 30.

Deux petits crans triangulaires 34 sont ménagés sur la partie courbe convexe 31a du manchon 30, de part et d'autre de l'entaille trapézoïdale 32. Sur le fond de l'entaille trapézoïdale 32 se raccorde par une charnière 35 venue de moulage, la base de la paroi frontale 25 du bouton-poussoir 20, où est ménagée la buse d'éjection 22. La charnière 35 constitue l'articulation du bouton-poussoir 20 autour de laquelle il peut pivoter.

Le manchon 30 comporte également deux parties concaves symétriques 36a, 36b destinées à venir en appui contre le bourrelet annulaire de sertissage 5 du récipient 1. Dans la zone centrale des deux parties concaves 36a, 36b du manchon 30, sont prévus deux tétons 37 parallèles, disposés symétriquement de part et d'autre de l'axe du manchon 30. Les deux tétons 37, qui s'emboitent à l'intérieur de la coupelle porte-valve 4 du récipient 1, assurent le précentrage du manchon 30 et, par suite, du bouton-poussoir 20 sur l'axe du tube de sortie 6 de la valve, antérieurement à l'emboîtement du corps de capot 10 sur le récipient 1.

Au démoulage, le bouton-poussoir 20 est maintenu fixe à l'intérieur du manchon 30 au moyen de deux fils cassables 39 (figure 3) venus de moulage. De la sorte, par une simple manoeuvre d'emboîtement des deux tétons de précentrage 37 à l'intérieur de la coupelle porte-valve 4 jusqu'à la mise en appui du manchon 30 sur le bourrelet périphérique de sertissage 5, le tube de sortie 6 de la valve se trouve automatiquement emboîté à l'intérieur de la canalisation axiale 23 du bouton-poussoir 20.

La paroi latérale 11 du corps de capot est pourvue à sa partie inférieure d'un jonc discontinu 12 en deux tronçons qui, par encliquetage à l'intérieur de la gorge périphérique préformée 7 assure la fixation, de façon sensiblement irréversible, du corps de capot 10 sur la partie supérieure du récipient 1.

Une fenêtre 13 et une encoche diamétralement opposée 14 sont pratiquées dans la partie supérieure de la paroi latérale 11, dans sa zone de raccordement avec la paroi supérieure 15 du corps de capot 10. Au droit de la fenêtre 13 est disposée la paroi frontale 25 du bouton-poussoir 20 où est ménagée la buse d'éjection 22; les deux entailles opposées 32, 33 du manchon 30 viennent en vis-à-vis de la fenêtre 13 et respectivement de l'encoche 14 (figure 4) du corps de capot 10. L'encoche 14 a pour but de faciliter la manoeuvre d'enfoncement, à l'aide d'un doigt, du bouton-poussoir 20 à l'intérieur du corps de capot 10.

Une ouverture ayant la forme et la dimension de la languette 21 du bouton-poussoir 20 est pratiquée dans la paroi supérieure 15 du corps de capot. L'ouverture précitée est obturée par une plaque d'inviolabilité 16 reliée par des attaches cassables 17 venues de moulage avec la paroi supérieure 15 du corps de capot. La plaque d'inviolabilité 16 est également pourvue d'un retour en équerre 18 de forme arrondie qui vient se loger sensiblement à l'intérieur de l'encoche 14. Une patte prédécoupée 45 est prévue dans la partie centrale de la plaque d'inviolabilité 16; en usine, l'enfoncement de la patte prédécoupée 45 au moyen d'un outil permet le contrôle de la pulvérisation du produit contenu dans le récipient, sans arrachement ni endommagement de la plaque d'inviolabilité 16.

Les bords latéraux de la fenêtre 13 et de l'encoche 14 sont réunis deux à deux par deux ailes de guidage 19,40 s'étendant à l'intérieur du corps de boîtier 10; les deux ailes de guidage 19, 40 délimitent les deux bords longitudinaux de l'ouverture pratiquée dans la paroi supérieure 15 du corps de capot 10; elles sont disposées symétriquement de part et d'autre de l'axe du corps de capot et elles sont sensiblement convergentes en direction de la fenêtre 13. Les deux ailes de guidage 19, 40 sont interrompues (figure 2 et 4) au voisinage de la fenêtre 13. Les extrémités des deux ailes de guidage 19, 40 viennent se positionner à l'intérieur des deux entailles 32, 33 du manchon 30 tandis que la languette 21 du bouton-poussoir vient se loger, avec possibilité de débattement, entre ses deux ailes. Les deux ailes 19,40 ont pour rôle d'assurer le guidage du bouton-poussoir 20 dans un plan passant par l'axe de coulissement du tube de sortie 6 de la valve et par l'axe de la fenêtre 13.

Les deux butées latérales 26 prévues de part et d'autre de la languette 21 du bouton-poussoir 20 sont destinées à coopérer avec la bordure inférieure 41 (figure 4) des deux ailes de guidage 19,40 de façon à limiter le débattement angulaire du bouton-poussoir 20 autour de sa charnière- film 35, dans le sens opposé à celui qui correspond à un enfoncement du tube de sortie 6 de la valve et par suite à l'ouverture de ladite valve.

Deux ergots intérieurs 42, 43 sont prévus en relief sur la paroi latérale 11 du corps de capot, de part et d'autre de la fenêtre 13. Les deux ergots 42, 43 précités s'engagent dans les deux crans 34 du manchon 30. La coopération des ergots 42,43 et des crans 34 a pour but d'assurer, d'une part, la mise en appui du manchon 30 sur le bourrelet annulaire de sertissage 5 et, d'autre part, le positionnement angulaire du corps de capot 10 par rapport au manchon 30.

L'assemblage du capot de distribution qui vient d'être décrit sur le récipient pressurisé 1 est avantageusement réalisé sur machine automatique: le bouton-poussoir 20 est positionné dans l'axe du tube de sortie 6 de la valve puis abaissé; pendant ce mouvement de descente, la coopération des deux tétons 37 avec la paroi circulaire intérieure de la coupelle porte-valve 4 assure la mise en coincidence des axes du tube de sortie 6 de la valve et du bouton-poussoir 20, de sorte que le tube de sortie 6 se trouve automatiquement enfoncé à l'intérieur de la canalisation axiale 23 du bouton-poussoir.

De la même façon, le corps de capot 10 est présenté au-dessus du récipient pressurisé sur lequel a été mis en place l'ensemble formé par le bouton-poussoir 20 et le manchon 30, le corps de capot étant orienté angulairement par rapport à cet ensemble de façon que la buse d'éjection 22 vienne au droit de la fenêtre 13; le corps de capot 10 est alors emboîté sur la partie supérieure du récipient 1 jusqu'à encliquetage du jonc discontinu 12 à l'intérieur de la gorge périphérique 7 du récipient. Ce montage terminé, le manchon 30 est maintenu fixe à l'intérieur du corps de capot 10 tout en constituant une pièce indépendante de ce dernier, ce qui permet de compenser les tolérances dimensionnelles existant entre la gorge périphérique 7 et la partie supérieure du bourrelet annulaire de sertissage 5 du récipient 1.

En se référant aux figures 6 à 11 du dessin, on voit que l'on a désigné par 200 dans son ensemble, un récipient pressurisé de type classique dont le corps est, par exemple, réalisé d'une seule pièce par matriçage et formage d'une pastille d'aluminium. Il comprend un fond (non représenté), une paroi latérale cylindrique 202 et une partie supérieure 203 en forme d'ogive. Une coupelle porte-valve 204 est fixée à l'extrémité de l'ogive 203 par un bourrelet annulaire de sertissage 205.

La zone de raccordement du bourrelet de sertissage 205 sur l'extrémité de l'ogive 203 délimite une gorge périphérique 206. Dans la partie centrale de la coupelle 204 est disposée une valve dont l'organe de sortie est constitué par une tige émergente ou tube 207 pouvant coulisser selon son axe.

Le capot de distribution associé au récipient pressurisé 200 comprend, d'une part, un corps de capot 210 et, d'autre part, un ensemble moulé d'une seule pièce et composé d'un bouton-poussoir 220 et d'un manchon 230.

Le bouton-poussoir 220 comporte une canalisation en équerre dans la branche axiale 221 de laquelle vient s'emboîter le tube de sortie 207 de la valve; la branche radiale 222 débouche par son extrémité 223 sur une paroi frontale 224; l'extrémité 223 précitée reçoit une buse de pulvérisation (non représentée). La canalisation en équerre du bouton-poussoir 220 est surmontée d'une languette 225 (figure 8) comportant deux bords latéraux sensiblement convergents en direction de la buse d'éjection du bouton-poussoir. La languette 225 comporte aussi, à sa partie supérieure une dépression 227 dans laquelle vient se loger de loigt de l'utilisateur, au moment de la manoeuvre d'enfoncement du bouton-poussoir 220.

Le bouton-poussoir 220 est logé à l'intérieur du manchon 230 dont l'axe est sensiblement confondu avec celui du tube de sortie 207 de la valve. Le manchon 230 présente deux parties convexes 231, 232 en arc de cercle, de même rayon et diamétralement opposées; le diamètre extérieur des deux parties convexes 231, 232 est sensiblement égal, au jeu près, au diamètre intérieur de la paroi latérale 211 du corps de capot. Deux entailles opposées 233, 234 sont pratiquées sur les parties courbes convexes 231, 232 du manchon.

Sur le fond de l'entaille 233 se raccorde par une charnière 235 venue de moulage, la paro: frontale 224 du bouton-poussoir où se trouve la buse d'éjection. La charnière 235 constitue l'articulation autour de laquelle le bouton-poussoir 220 peut pivoter.

Le manchon 230 présente également deux parties concaves symétriques 236 venant en appui sur le bourrelet de sertissage 205 de la coupelle porte-valve. Dans la zone centrale des parties concaves 236 sont prévues deux fourches d'accrochage 237 assurant la fixation sensiblement irréversible du manchon 230 sur le bourrelet de sertissage 205 de la coupelle porte-valve. Les deux fourches d'accrochage 237 sont venues de matière avec le manchon 230; elles sont sensiblement symétriques par rapport à l'axe du manchon et font saillie par rapport au bord périphérique 230a du manchon qui vient en appui sur le bourrelet de sertissage 205 de la coupelle porte-valve. Les ailes adjacentes 238 des deux fourches d'accrochage 237 sont disposées à l'intérieur de la coupelle porte-valve et coopèrent avec le bord périphérique intérieur du bourrelet de sertissage 205; elles assurent le centrage du manchon 230 et par suite, du bouton-poussoir 220 sur l'axe du tube de sortie de la valve; elles sont obtenues en prolongeant vers le bas la zone centrale des parties concaves 236 du manchon.

Les deux ailes opposées 239 des fourches d'accrochage coopèrent avec le bord périphérique extérieur du bourrelet de sertissage 205; elles ont un profil courbe en arc de cercle, de même rayon et sont diamétralement opposées; le diamètre intérieur des deux ailes 239 est sensiblement égal, au jeu près, au diamètre extérieur du bourrelet de sertissage 205. Les deux ailes 239 se terminent chacune par un jonc 240 s'encliquetant sous le bourrelet de sertissage 205, à l'intérieur de la gorge périphérique 206, lorsque le manchon 230 vient en appui sur le bourrelet de sertissage.

Au démoulage, le bouton-poussoir 220 est maintenu fixe à l'intérieur du manchon 230 au moyen de deux fils cassables 241 venus de moulage (figure 8).

Sur le manchon 230 vient se fixer le corps de capot 210. Une fenêtre 213 et une encoche diamétralement opposée 214 sont pratiquées dans la partie supérieure de la paroi latérale cylindrique 211, dans sa zone de raccordement avec la paroi supérieure 215 du corps de capot 210. Les deux bords latéraux de la fenêtre 213 et de l'encoche 214 sont réunis deux à deux par deux ailes de guidage 216 s'étendant à l'intérieur du corps de capot 210; les deux ailes de guidage 216 sont disposées symétriquement de part et d'autre de l'axe du corps de capot et sont sensiblement convergentes en direction de la fenêtre 213; elles se raccordent à la paroi supérieure 215 du corps de capot.

Le bouton-poussoir 220 est disposé à l'intérieur du corps de capot 210, entre les deux ailes de guidage 216; la coopération des deux bords latéraux de la languette 225 du bouton-poussoir avec les deux ailes de guidage 216 assurent le débattement du bouton-poussoir 220 sensiblement dans un plan passant par l'axe de coulissement du tube de sortie 207 de la valve et s'étendant perpendiculairement à l'axe de la charnière d'articulation 235. Les deux butées latérales 226 prévues de part et d'autre de la languette 225 du bouton-poussoir coopèrent avec la bordure inférieure des deux ailes de guidage 216 de façon à limiter le débattement angulaire du bouton-poussoir 220 autour de sa charnière d'articulation 235 dans le sens opposé à celui qui correspond à un enfoncement du tube de sortie 207 de la valve et, par suite, à l'ouverture de ladite valve.

Les deux ailes de guidage 216 du corps de capot viennent se placer par leurs extrémités saillantes 216a, 216b, à l'intérieur des deux entailles opposées 233, 234 du manchon 230; elles assurent ainsi le positionnement angulaire de corps de capot 210 par rapport au manchon 230 et, par suite, au bouton-poussoir 220 associé, de façon que la buse d'éjection du bouton-poussoir se trouve au droit de la fenêtre 213 du corps de capot.

Deux crans d'accrochage 212 diamétralement opposés sont prévus en relief à l'intérieur de la paroi latérale 211 du corps de capot, en-dessous de la fenêtre 213 et de l'encoche 214. En position assemblée, le manchon 230 vient sensiblement en appui par la bordure inférieure de ses deux parties convexes 231, 232 sur les deux crans d'accrochage 212 du corps de capot, tandis que simultanément les extrémités 216a, 216b des deux ailes de guidage 216 viennent sensiblement en butée contre le fond des deux entailles 233, 234 du manchon.

Une ouverture, dont les deux bords latéraux opposés sont délimités par les deux ailes de guidage 216, est ménagée dans la paroi supérieure 215 du corps de capot. L'ouverture précitée est obturée par une plaque d'inviolabilité 217 reliée par des attaches cassables 218 venues de moulage avec la paroi supérieure 215 du corps de capot. Une patte pré-découpée 219 (figure 10) est ménagée dans la partie de la plaque d'inviolabilité 217 qui est disposée au centre de la paroi supérieure 215. En usine, l'enfoncement de la patte pré-découpée 219 au moyen d'un outil permet d'actionner le bouton-poussoir 220 et de contrôler la pulvérisation du produit conditionné dans le récipient pressurisé, sans arrachement ni endommagement de la plaque d'inviolabilité 217.

L'assemblage du capot de distribution sur le récipient pressurisé 200 peut être effectué comme suit: l'ensemble formé par le manchon 230 et le bouton-poussoir attenant 220 est fixé sur la coupelle porte-valve du récipient en encliquetant le bourrelet de sertissage 205 à l'intérieur des deux fourches d'accrochage 237 du manchon; au cours de cette manoeuvre, le tube de sortie 207 se trouve automatiquement enfoncé à l'intérieur de la canalisation axiale 221 du bouton-poussoir.

Le corps de capot 210 est ensuite présenté au-dessus du récipient pressurisé, le corps de capot 210 étant orienté angulairement par rapport au manchon 230 de façon que les extrémités des deux ailes de guidage 216 puissent pénétrer à l'intérieur des deux entailles 233, 234 du manchon; le corps de capot 210 est alors emboîté à force sur le manchon 230 pour permettre le franchissement de ce dernier par les deux crans d'accrochage 212 du corps de capot; ce mouvement d'enfoncement est poursuivi jusqu'à ce que le bord inférieur du manchon vienne en appui sur les deux crans d'accrochage 212 et que les extrémités 216a, 216b des deux ailes de guidage 216 viennent en butée contre le fond des deux entailles 233, 234 du manchon. Le corps de capot 210 se trouve alors fixé au manchon qui est lui-même encliqueté sur le bourrelet de sertissage de la coupelle porte-valve.

Selon une autre possibilité, on fixe le manchon 230 et son bouton-poussoir 220 attenant à l'intérieur du corps de capot 210 puis on encliquette cet ensemble sur le bourrelet de sertissage du récipient pressurisé.

Il est bien entendu que les deux modes de réalisation ci-dessus décrits ne sont aucunement limitatifs et pourront donner lieu à toutes modifications désirables, sans sortir pour cela du cadre de l'invention.

## Revendications

1. Capot de distribution destiné à être associé à un récipient pressurisé (1,200) du type »bombe aérosol«, ce capot étant réalisé en deux parties, l'une fixe et l'autre mobile, la partie fixe du capot comprenant, en premier lieu, un corps de capot (10, 210) pourvu de moyens assurant son maintien par rapport au récipient pressurisé (1, 200) et, en deuxième lieu, un manchon (30, 230), qui est emboîté à l'intérieur dudit corps de capot (10, 210), vient sensiblement en appui sur un élément du récipient pressurisé (1, 200) et comporte des organes assurant son centrage par rapport à la coupelle de valve (4, 204) du récipient (1, 200), des moyens étant prévus pour assurer le positionnement angulaire dudit corps de capot (10, 210) par rapport audit manchon (30, 230), la partie mobile du capot de distribution consistant en un bouton-poussoir (20, 220), qui coopère avec l'organe de sortie (6, 207) de la valve d'éjection du récipient (1, 200) associé, ledit bouton-poussoir (20, 220) comportant une buse d'éjection et une canalisation (23, 24; 221, 222, 223), qui met en communication l'organe de sortie (6, 207) de la valve avec ladite buse, ledit bouton-poussoir (20, 220) étant moulé d'une seule pièce avec le manchon (30, 230) et étant manoeuvrable grâce à une ouverture pratiquée dans la paroi du corps de capot (10, 210), une fenêtre (13, 213) étant pratiquée dans la paroi latérale du corps de capot (10, 210) au droit de la buse d'éjection du bouton-poussoir (20, 220), caractérisé par le fait que l'ouverture permettant la manoeuvre du bouton-poussoir (20, 220) est pratiquée dans la paroi supérieure (15, 215) du capot, le bouton-poussoir (20, 220) formant avec le manchon (30, 230) une pièce unique et étant articulé par rapport audit manchon au moyen d'une charnière d'articulation (35, 235), le manchon (30, 230) comportant, vu de l'extérieur, d'une part, deux parties concaves (36a, 36b, 236) opposées, destinées à venir en appui sur le bourrelet de sertissage (5, 205) de la coupelle porte-valve et, d'autre part, deux parties convexes (31 a, 31 b, 231, 232) en arc de cercle, de même rayon et diamétralement opposées, le diamètre extérieur des deux parties convexes (31 a, 31 b, 231, 232) précitées étant sensiblement égal, au jeu près, au diamètre intérieur de la paroi latérale cylindrique (11, 211) du corps de capot (10, 210) pour assurer le centrage dudit corps de capot sur le manchon, l'une de ces parties convexes étant reliée au bouton-poussoir (20, 220) par la charnière d'articulation (35, 235) précitée.

2. Capot selon la revendication 1, caractérisé par le fait que des organes permettent de limiter le débattement du bouton-poussoir (20, 220) autour de sa charnière d'articulation (35, 235) dans le sens opposé à celui qui correspond à l'ouverture de la valve, ces organes consistant en au moins une butée latérale (26, 226) solidaire du bouton-poussoir (20, 220) et destinée à coopérer avec la bordure inférieure d'une aile de guidage (19,40,216) du corps de capot.

3. Capot selon l'une des revendications 1 ou 2, caractérisé par le fait qu'au démoulage, le bouton-poussoir (20, 220) est maintenu fixe à l'intérieur du manchon (30, 230) au moyen d'au moins une attache cassable (39, 241) venue de moulage.

4. Capot selon l'une des revendications 1 à 3, caractérisé par le fait que le corps de capot (10, 210) comporte intérieurement des organes assurant le guidage du bouton-poussoir (20, 220) dans un plan passant par l'axe de coulissement de l'organe de sortie (6, 207) de la valve et perpendiculaire à l'axe de la charnière d'articulation (35,235).

5. Capot selon la revendication 4, caractérisé par le fait que les organes de guidage du bouton-poussoir sont constitués par deux ailes (19, 40, 216) entre lesquelles s'engage le bouton-poussoir (20, 220), lesdites ailes étant disposées de part et d'autre de la fenêtre (13, 213) du corps de capot, au droit de laquelle est disposée la buse d'éjection du bouton-poussoir (20,220).

6. Capot selon l'une des revendications 1 à 5, caractérisé par le fait que l'ouverture prévue dans la paroi du corps de capot (10, 210), pour permettre la manoeuvre du bouton-poussoir (20, 220), est pratiquée dans la paroi supérieure (15, 215) dudit corps de capot et est obturée par une plaque d'inviolabilité (16, 217) reliée, par des attaches cassables (17, 218) venues de moulage, à ladite paroi supérieure (15, 215).

7. Capot selon la revendication 6, caractérisa par le fait que la plaque d'inviolabilité (16, 217) est pourvue d'une patte déformable (45, 219) permettant, pour un test d'épreuve, la manoeuvre du bouton-poussoir (20, 220) sans arrachage de ladite plaque.

8. Capot selon l'une des revendications 1 à 7, caractérisé par le fait que le corps de capot (10) comporte, à sa base, un élément d'encliquetage (12), qui coopère avec un élément d'encliquetage correspondant (7) porté par la paroi du récipient, ledit corps de capot (10) s'appuyant sur le manchon (30), de sorte que ledit manchon soit maintenu en appui sur le bourrelet de sertissage (5) de la coupelle porte-valve (4) dudit récipient.

9. Capot selon la revendication 8, caractérisé par le fait que les moyens permettant le positionnement angulaire du corps de capot (10) par rapport au manchon (30) assurent simultanément la mise en appui du manchon (30) sur le bourrelet de sertissage (5) de la coupelle porte-valve (4) du récipient.

10. Capot selon la revendication 9, caractérisé par le fait que les moyens permettant le positionnement angulaire du corps de capot (10) par rapport au manchon (30) comprennent au moins un ergot (42, 43) prévu en relief à l'intérieur de la paroi latérale (11) du corps de capot (10) et au moins un cran (34) pratiqué sur le manchon (30) et destiné à recevoir l'ergot (42,43) précité.

11. Capot selon l'une des revendications 8 à 10, caractérisé par le fait que les organes de centrage du manchon (30) sont constitués de deux tétons sensiblement parallèles à l'axe du manchon et faisant saillie sur les deux parties concaves (36a, 36b) dudit manchon, les deux tétons précités s'emboîtant à l'intérieur de la coupelle porte-valve (4) du récipient.

12. Capot selon l'une des revendications 8 à 11, caractérisé par le fait que la paroi latérale (11) du corps de capot (10) est pourvue d'un jonc annulaire (12) discontinu s'encliquetant à l'intérieur d'une gorge périphérique (7) pratiquée sur le corps du récipient.

13. Capot selon l'une des revendications 1 à 7, caractérisé par le fait que le manchon (230) comporte des moyens (237) permettant son accrochage sur le bourrelet de sertissage (205) de la coupelle porte-valve (204) du récipient.

14. Capot selon la revendication 13, caractérisé par le fait que les moyens d'accrochage (237) du manchon (230) comprennent au moins deux fourches à l'intérieur desquelles s'engage le bourrelet de sertissage (205) de la coupelle porte-valve.

15. Capot selon la revendication 14, caractérisé par le fait que les deux fourches d'accrochage (237) sont sensiblement symétriques par rapport à l'axe du manchon (230), les ailes intérieures (238) desdites fourches coopérant avec la paroi périphérique intérieure du bourrelet de sertissage (235).

16. Capot selon l'une des revendications 14 ou 15, caractérisé par le fait que l'aile extérieure (239) de chaque fourche d'accrochage a un profil courbe épousant sensiblement le profil courbe convexe du bourrelet de sertissage (205) et se termine par un jonc (240) venant s'encliqueter à l'intérieur d'une gorge de périphérie (206) ménagée dans la zone de raccordement du bourrelet de sertissage (205) avec le corps du récipient, lorsque le manchon (230) se trouve sensiblement en appui sur ledit bourrelet de sertissage.

17. Capot selon l'une des revendications 13 à 16, caractérisé par le fait que le corps de capot (210) est fixé par encliquetage sur le manchon (230).

18. Capot selon la revendication 17, caractérisé par le fait que la paroi latérale (211) du corps de capot (210) comporte au moins un cran intérieur coopérant avec la bordure périphérique du manchon (230), qui vient en appui sur le bourrelet de sertissage (205) de la coupelle porte-valve, lorsque la bordure périphérique opposée dudit manchon vient sensiblement en butée contre un élément (216) solidaire du corps de capot.

19. Capot selon les revendications 5 et 18 prises simultanément, caractérisé par le fait que les deux ailes de guidage (216) du corps de capot (210) s'engagent à l'intérieur de deux entailles pratiquées sur les parties courbes convexes (231, 232) du manchon (230) et constituent l'élément du corps de capot contre lequel vient sensiblement en butée le manchon (230).

20. Ensemble formé d'un récipient pressurisé du type »bombe aérosol« et d'un capot de distribution selon l'une des revendications 1 à 19.

21. Ensemble selon la revendication 20, dans lequel la paroi latérale du corps de capot comporte un jonc venant s'encliqueter à l'intérieur d'une gorge périphérique prévue sur le corps du récipient pressurisé, caractérisé par le fait que le récipient pressurisé associé (1) est obtenu par matriçage et formage d'une pastille métallique et qu'il est formé en ogive dans sa zone, qui est opposée à son fond, une coupelle porte-valve étant fixée par sertissage à l'extrémité de l'ogive (3).

22. Ensemble selon la revendication 21, caractérisé par le fait que la gorge périphérique (7) est ménagée sur le récipient pressurisé (1) dans la zone de raccordement de l'ogive (3) avec la paroi latérale cylindrique (2) du corps de récipient.

## Patentansprüche

1. Abgabekappe zur Verbindung mit einem Druckbehälter (1, 200) nach Art einer Aerosolbombe, wobei die Kappe aus zwei Teilen, einem festen und einem beweglichen, gefertigt ist, wobei der feste Kappenteil zum einen einen Kappenkörper (10, 210) umfaßt, der mit Mitteln zum Befestigen auf dem Druckbehälter (1, 200) versehen ist, und zum anderen eine Hülse (30, 230) umfaßt, die ins Innere des Kappenkörpers (10, 210) eingesetzt ist und im wesentlichen auf einem Element des Druckbehälters (1, 200) in Anschlag gelangt und Mittel aufweist, die ihre Zentrierung bezüglich der Ventilkuppel (4, 204) des Behälters (1, 200) sicherstellen, wobei Mittel vorgesehen sind, um die Winkelpositionierung des Kappenkörpers (10, 210) bezüglich der Hülse (30, 230) sicherzustellen, wobei der bewegliche Teil der Abgabekappe aus einem Druckknopf (20, 220) besteht, der mit dem Auslaß (6, 207) des Ausstoßventils des Behälters (1,200) zusammenwirkt, wobei der Druckknopf (20, 220) eine Ausstoßdüse und eine Leitung (23, 24; 221, 222, 223) aufweist, welche den Auslaß (6, 207) des Ventils mit der Düse verbindet, wobei der Druckknopf (20, 220) einstückig mit der Hülse (30, 230) geformt ist und über eine Öffnung in der Wand des Kappenkörpers (10, 210) betätigt werden kann, wobei weiterhin ein Fenster (13, 213) in der Seitenwand des Kappenkörpers (10, 210) gegenüber der Ausstoßdüse des Druckknopfes (20, 220) angebracht ist, dadurch gekennzeichnet, daß die Öffnung, welche die Betätigung des Druckknopfes (20, 220) erlaubt, in der Oberwand (15, 215) der Kappe angebracht ist, wobei der Druckknopf (20, 220) mit der Hülse (30, 230) ein einziges Stück bildet und bezüglich der Hülse mittels eines Gelenkscharniers (35, 235) gelenkig verbunden ist, wobei die Hülse (30, 230) von außen gesehen zum einen zwei konkave Abschnitte (36a, 36b, 236) aufweist, die einander gegenüberliegen und mit der Quetschwulst (5, 205) der Ventilkuppel in Anschlag gelangen können und zum anderen zwei konvexe Abschnitte (31a, 31 b, 231, 232) in Kreisbogenform aufweist, die ebenfalls einander gegenüberliegend angeordnet sind, wobei der Außendurchmesser der beiden konvexen Abschnitte (31a, 31b, 231, 232) im wesentlichen gleich dem Innendurchmesser der zylindrischen Seitenwand (11, 211) des Kappenkörpers (10, 210) sind, um die Zentrierung des Kappenkörpers auf der Hülse zu gewährleisten, und wobei einer der konvexen Abschnitte mit dem Druckknopf (20, 220) unter Bildung des Scharniergelenks (35,235) verbunden ist.

2. Kappe nach Anspruch 1, dadurch gekennzeichnet, daß Mittel vorgesehen sind, welche das Herabdrücken des Druckknopfes (20, 220) um seine Gelenkachse (35, 235) in einem Sinn entgegengesetzt zur Öffnung des Ventils begrenzen, wobei diese Mittel aus mindestens einem seitlichen Anschlag (26, 226) bestehen, der mit dem Druckknopf (20, 220) verbunden ist und mit dem Unterrand eines Führungslappens (19,40, 216) des Kappenkörpers zusammenwirkt.

3. Kappe nach einem der Ansprüche 1 oder 2, dadurch gekennzeichnet, daß der Druckknopf (20, 220) beim Entnehmen aus der Form im Inneren der Hülse (30, 230) mittels mindestens einer Abreißlasche (39, 241), welche durch Guß geformt ist, fixiert ist.

4. Kappe nach einem der Ansprüche 1 bis 3, dadurch gekennzeichnet, daß der Kappenkörper (10, 210) innen Elemente aufweist, welche die Führung des Druckknopfes (20, 220) in einer Ebene durch die Verschiebeachse des Ventilauslasses (6, 207) und rechtwinklig zur Gelenkachse (35, 235) sicherstellen.

5. Kappe nach Anspruch 4, dadurch gekennzeichnet, daß die Führungselemente des Druckknopfes von zwei Lappen (19, 40, 216) gebildet sind, zwischen denen der Druckknopf (20, 220) einsitzt, wobei diese Lappen auf beiden Seiten des Fensters (13, 213) des Kappenkörpers angeordnet sind, gegenüber dem die Ausstoßdüse des Druckknopfes (20, 220) angeordnet ist.

6. Kappe nach einem der Ansprüche 1 bis 5, dadurch gekennzeichnet, daß die Öffnung in der Wand der Kappe (10, 210) zur Betätigung des Druckknopfes (20, 220) in der Oberwand (15, 215) des Kappenkörpers angebracht und von einer Versiegelungsplatte (16, 217) verschlossen ist, die durch Abreißlaschen (17, 218), welche durch den Guß gebildet sind, mit der Oberwand (15, 215) verbunden ist.

7. Kappe nach Anspruch 6, dadurch gekennzeichnet, daß die Versiegelungsplatte (16, 217) mit einer deformierbaren Zunge (45, 219) versehen ist, die zu einer Versuchsprüfung die Betätigung des Druckknopfes (20, 220) erlaubt, ohne die Versiegelungsplatte abzureißen.

8. Kappe nach einem der Ansprüche 1 bis 7, dadurch gekennzeichnet, daß der Kappenkörper (10) an seiner Basis ein Einschnappelement (12) aufweist, das mit einem entsprechenden Einschnappelement (7) auf der Behälterwand zusammenwirkt, wobei der Kappenkörper (10) so mit der Hülse (30) in Anschlag steht, daß die Hülse in Anschlag auf dem Quetschwulst (5) der Ventilkuppel (4) des Behälters aufsitzt.

9. Kappe nach Anspruch 8, dadurch gekennzeichnet, daß die Mittel, welche die Winkelpositionierung des Kappenkörpers (10) bezüglich der Hülse (30) bewirken, gleichzeitig die Hülse (30) auf dem Quetschwulst (5) der Behälterventilkuppel (4) in Anschlag halten.

10. Kappe nach Anspruch 9, dadurch gekennzeichnet, daß die Mittel, welche die Winkelpositionierung des Kappenkörpers (10) bezüglich der Hülse (30) bewirken, mindestens einen Anschlag (42, 43) umfassen, der von der inneren Seitenwand (11) des Kappenkörpers (10) hervorspringend vorgesehen ist, sowie mindestens eine Kerbe (34) in der Hülse (30), welche den Anschlag (42,43) aufnimmt.

11. Kappe nach einem der Ansprüche 8 bis 10, dadurch gekennzeichnet, daß die Zentriermittel der Hülse (30) von zwei Zapfen gebildet sind, die im wesentlichen parallel zur Achse der Hülse angeordnet und von den zwei konkaven Abschnitten (36a, 36b) der Hülse hervorspringend angeordnet sind, wobei die zwei Zapfen ins Innere der Ventilkuppel (4) des Behälters einrasten. 12. Kappe nach einem der Ansprüche 8 bis 11, dadurch gekennzeichnet, daß die Seitenwand (11) des Kappenkörpers (10) mit einem unterbrochenen ringförmigen Kranz (12) versehen ist, der ins Innere einer Umfangsrille (7) auf dem Behälterkörper einschnappt.

13. Kappe nach einem der Ansprüche 1 bis 7, dadurch gekennzeichnet, daß die Hülse (230) Mittel (237) aufweist, um sie auf der Quetschwulst (205) der Behälterventilkuppel (204) einzuhaken.

14. Kappe nach Anspruch 13, dadurch gekennzeichnet, daß die Einhakmittel (237) der Hülse (230) mindestens zwei Gabelungen in ihrem Inneren aufweisen, die mit dem Quetschwulst (205) der Ventilkuppel in Eingriff gelangen.

15. Kappe nach Anspruch 14, dadurch gekennzeichnet, daß die zwei Einhakgabelungen (237) im wesentlichen symmetrisch bezüglich der Achse der Hülse (230) sind, wobei die zwei innenliegenden Flügel (238) der Gabelungen mit der inneren Umfangswand der Quetschwulst (235) zusammenwirken.

16. Kappe nach einem der Ansprüche 14 oder 15, dadurch gekennzeichnet, daß der äußere Flügel (239) jeder Einhakgabelung ein gekrümmtes Profil aufweist, das im wesentlichen dem konvex gekrümmten Profil des Quetschwulstes (205) entspricht und in einem Kranz (240) endigt, der ins Innere einer Umfangsrille (206) einschnappt, die in der Verbindungszone des Quetschwulstes (205) mit dem Behälterkörper liegt, wenn sich die Hülse (230) im wesentlichen in Anschlag mit dem Quetschwulst befindet.

17. Kappe nach einem der Ansprüche 13 bis 16, dadurch gekennzeichnet, daß der Kappenkörper (210) über eine Schnappverbindung auf der Hülse (230) befestigt ist.

18. Kappe nach Anspruch 17, dadurch gekennzeichnet, daß die Seitenwand (211) des Kappenkörpers (210) mindestens eine innere Kerbe aufweist, die mit dem Umfangsrand der Hülse (230) zusammenwirkt, die in Anschlag auf dem Quetschwulst (205) der Ventilkuppel gelangt, wenn der gegenüberliegende Umfangsrand der Hülse im wesentlichen in Anschlag auf einem mit dem Kappenkörper verbundenen Element (216) gelangt.

19. Kappe nach Anspruch 5 und 18, dadurch gekennzeichnet, daß die zwei Führungslappen (216) des Kappenkörpers (210) in die zwei Einschnürungen eingreifen, die in den konvex gekrümmten Abschnitten (231, 232) der Hülse (230) angebracht sind, und das Element des Kappenkörpers bilden, gegen welches die Hülse (230) im wesentlichen in Anschlag gelangt.

20. Anordnung, gebildet aus einem Druckbehälter nach Art einer Aerosolbombe und einer Abgabekappe nach einem der Ansprüche 1 bis 19.

21. Anordnung nach Anspruch 20, bei der die Seitenwand des Kappenkörpers einen Kranz trägt, der ins Innere einer Umfangsrille einschnappt, die auf dem Druckbehälter angeordnet ist, dadurch gekennzeichnet, daß der Druckbehälter (1) durch Prägen und Formen aus einem Metallplättchen gebildet ist und lanzettbogenförmig in dem Bereich ausgebildet ist, der dem Boden gegenüberliegt, wobei eine Ventilkuppel durch Bördelung am Ende des Bogens (3) fixiert ist.

22. Anordnung nach Anspruch 21, dadurch gekennzeichnet, daß die Umfangsrille (7) auf dem Druckbehälter (1) in der Verbindungszone des Bogens (3) mit der zylindrischen Seitenwand (2) des Behälterkörpers angebracht ist.

## Claims

1. A dispenser cap intended to be connected to a pressurised container (1, 200) of the »aerosol spray« type, this cap being made in two parts, the one fixed and the other moving, the fixed part of the cap comprising firstly, a cap body (10, 210) provided with means ensuring its mounting in relation to the pressurised container (1, 200) and, secondly, a sleeve (30, 230) which is fitted within the said cap body (10,210), comes substantially to bear on an element of the pressurised container (1, 200) and comprises elements ensuring its centering in relation to the valve cup (4, 204) of container (1, 200), means being provided for ensuring the angular positioning of the said cap body (10, 210) in relation to the said sleeve (30, 230), the moving part of the dispensing cap consisting of a push button (20, 220), which cooperates with the outlet member (6, 207) of the ejection valve of the associated container (1, 200), the said push button (20, 220) comprising an ejection nozzle and a duct (23, 24; 221, 222, 223) which causes the valve outlet member (6, 207) to communicate with the said nozzle, the said push button (20, 220) being integrally moulded with the sleeve (30, 230) and being operable thanks to an opening cut in the wall of cap body (10, 210), a window (13, 213) being cut in the lateral wall of cap body (10, 210) opposite the ejection nozzle of push button (20, 220), characterised in that the opening allowing push button (20, 220) to be actuated, is cut in the upper side (15, 215) of the cap, the push button (20, 220) forming a single piece with the sleeve (30, 230) and being articulated in relation to the said sleeve by means of an articulating hinge (35, 235), the sleeve (30, 230) comprising, viewed from the outside on the one hand, two opposite concave parts (36a, 36b, 236) intended to come to bear on the crimped bead (5, 205) of the valve cup and on the other hand, two arcuate convec parts (31 a, 31 b, 231, 232) of the same radius and diametrically opposite each other, the external diameter of the above mentioned two convex parts (31a, 31b, 231, 232) being substantially equal, save for clearance, to the internal diameter of the cylindrical side wall (11, 211) of the cap body (10, 210) to ensure the centering of the said cap body on the sleeve, one of these convex parts being connected to the push button (20, 220) by the above mentioned articulating hinge (35, 235).

2. A cap according to Claim 1, characterised in that there are elements allowing the deflection of push button (20, 220) to be limited around its articulating hinge (35, 235) in the direction opposite to that corresponding to the opening of the valve, these elements consisting of at least one lateral stop (26, 226) integral with the push button (20, 220) and intended to cooperate with the lower edge of a guide flange (19, 40, 216) of the cap body.

3. A cap according to one of Claims 1 or 2, characterised in that during the removal from the mould, the push button (20, 220) is maintained fixed to the interior of the sleeve (30, 230) by means of at least one frangible attachment (39, 241) obtained by moulding.

4. A cap according to one of Claims 1 to 3, characterised in that the cap body (10, 210) comprises internally elements ensuring the guidance of the push button (20, 220) in a plane passing through the sliding axis of the outlet member (6, 207) of the valve and perpendicular to the articulating hinge (35, 235).

5. A cap according to Claim 4, characterised in that the guide elements for the push button are constituted by two flanges (19, 40, 216) between which, the push button (20, 220) engages, the said flanges being disposed on either side of the window (13, 213) of the cap body, opposite whereof, there is disposed the ejection nozzle of the push button (20, 220).

6. A cap according to one of Claims 1 to 5, characterised in that the opening for which provision is made in the wall of the cap body (10, 210) to allow the push button (20, 220) to be actuated, is cut in the upper side (15, 215) of the said cap body and is obturated by a tamper proof plate (16, 217) connected by frangible attachments (17, 218) obtained by moulding, to the said upper side (15,215).

7. A cap according to Claim 6, characterised in that the tamper proof plate (16, 217) is provided with a deformable tab (45,219) allowing the push button (20, 220) to be operated for a test operation without the said plate being torn out.

8. A cap according to one of Claims 1 to 7, characterised in that the cap body (10) comprises at its base, a catch engagement element (12) which cooperates with a corresponding catch engagement element (7) carried by the wall of the container, the said cap body (10) bearing on sleeve (30) so that the said sleeve should be maintained in abutment on the crimped bead (5) of the valve carrying cup (4) of the said container.

9. A cap according to Claim 8, characterised in that the means permitting the angular positioning of the cap body (10) in relation to sleeve (30) simultaneously ensure the abutment of sleeve (30) on the crimped bead (5) of the valve carrying cup (4) of the container.

10. A cap according to Claim 5, characterised in that the means permitting the angular positioning of the cap body (10) in relation to sleeve (30) comprise at least one catch (42, 43) provided in relief within the lateral wall (11) of the cap body (10) and at least one notch (34) cut on sleeve (30) and intended to accomodate the above mentioned catch (42,43).

11. A cap according to one fo Claims 8 to 10, characterised in that the centering elements for the sleeve (30) are constituted by two studs substantially parallel to the sleeve axis and projecting over the two concave parts (36a, 36b) of the said sleeve, the two above mentioned studs being fitted within the valve carrying cup (4) of the container.

12. A cap according to one of Claims 8 to 11, characterised in that the lateral wall (11) of the cap body (10) is provided with a discontinuous annular retainer (12) being catch engaged within a peripheral groove (7) cut in the container body.

13. A cap according to one of Claims 1 to 7, characterised in that the sleeve (230) comprises means (237) allowing it to be attached to the crimped bead (205) of the valve carrying cup (204) of the container.

14. A cap according to Claim 13, characterised in that the securing means (237) of sleeve (230) comprise at least two clips within which there engages the crimped bead (205) of the valve carrying cup.

15. A cap according to Claim 14, characterised in that te two attachment clips (237) are substantially symmetrical in relation to the axis of sleeve (230), the internal wings (238) of the said clip cooperating with the internal peripheral wall of the crimped bead (235).

16. A cap according to one of Claims 14 or 15, characterised in that the external wing (239) of each attachment clip has a curved profile substantially assuming the convex curved profile of the crimped bead (205) and terminates in a retainer (240) coming to be catch engaged within a peripheral groove (206) arranged in the zone connecting the crimped bead (205) with the container body, when the sleeve (230) substantially bears on the said crimped bead.

17. A cap according to one of Claims 13 to 16, characterised in that the cap body (210) is fixed by catch engagement on sleeve (230).

18. A cap according to Claim 17, characterised in that the lateral wall (211) of the cap body (210) comprises at least one internal notch cooperating with the peripheral edge of sleeve (230) which comes to bear on the crimped bead (205) of the valve carrying cup, when the opposed peripheral edge substantially comes to abut against an element (216) integral with the cap body.

19. A cap according to Claims 5 and 18 taken together, characterised in that the two guide flanges (216) of the cap body (210) engage within two notches cut in the convex curved parts (231, 232) of sleeve (230) and constitute the element of the cap body against which, the sleeve (230) is substantially in abutment.

20. A unit formed by a pressurised container of the »aerosol spray« type and a dispenser cap in accordance with one of Claims 1 to 19.

21. A unit according to Claim 20, wherein the lateral wall of the cap body comprises a retaining ring coming to be catch engaged within a peripheral groove provided on the body of the pressurised container, characterised in that the associated pressurised container (1) is obtained by stamping and forming from a metallic pellet and that it is formed as an ogive in its zone which is on the opposite side from its bottom, a valve carrying cup being fixed by crimping at the end of ogive (3).

22. A unit according to Claim 21, characterised in that the peripheral groove is arranged on the pressurised container (1) in the zone connecting the ogive (3) with the lateral cylindrical wall (2) of the container body.
